# EUROPÄISCHE PATENTSCHRIFT

(11) **EP 0 394 655 B1**
(45) Veröffentlichungstag und Bekanntmachung des Hinweises auf die Patenterteilung: **23.06.1993**
(21) Anmeldenummer: 90104713.4
(22) Anmeldetag: 13.03.1990
(51) Int. Cl.: B30B 5/06

(54) **Verfahren und Vorrichtung zum Beheizen des Pressbandes einer Presse**
Method and device for heating the press band of a press
Procédé et dispositif pour chauffer la bande de pression d'une presse

(30) Priorität: 25.04.1989 DE 3913555
(43) Veröffentlichungstag der Anmeldung: 31.10.1990
(73) Patentinhaber: Firma Theodor Hymmen, D-33515 Bielefeld (DE)
(72) Erfinder:
(74) Vertreter: Stracke, Alexander, Dipl.-Ing.

(56) Entgegenhaltungen:
- EP-A- 0 295 427
- DE-A- 3 007 493

## Beschreibung

Die Erfindung bezieht sich auf ein Verfahren zum Beheizen des angetriebenen Preßbandes einer kontinuierlich arbeitenden Presse, bei der der Preßdruck durch eine gasgefüllte Druckkammer auf das Arbeitstrum des Preßbandes ausgeübt, das gasförmige Druckmedium in der Wirkzone zwischen der in ihrem Inneren geheizten Druckplatte und der Preßbandrückseite in einen durch die Druckplatte geführten kurzen Kreislauf turbulent bewegt wird und Werkstücke mittels des Preßbandes längs der Druckkammer von einem Einlaufende zu einem Auslaufende gefördert werden.

Es ist ein Verfahren dieser Art bekannt (EP 0 295 427 A1) bei dem in einer umlaufend abgedichteten, auf der einen Seite von einer Druckplatte und auf der anderen Seite von dem Preßband einer Presse, insbesondere einer Doppelbandpresse, begrenzten Druckkammer der Druck durch ein fluides Druckmedium erzeugt wird und dieses Druckmedium zwangsbewegbar ist. Das Druckmedium wird in der Wirkzone mit Strömungsgeschwindigkeiten von 2 bis 50 m/sec, vorzugsweise 20 bis 40 m/sec bei gasförmigen Druckmedien, bewegt.

Bei diesem Verfahren kann das Ausmaß des Wärmeübertragungsvermögens des Druckmediums durch Variation der Strömungsgeschwindigkeit und/oder des Betriebsdruckes gesteuert werden. Das Wärmeübertragungsvermögen des Druckmediums wird durch eine höhere Strömungsgeschwindigkeit und/oder durch einen erhöhten Betriebsdruck gesteigert.

Bei Materialien, zu deren Verdichtung und/oder Aushärtung ein verhältnismäßig geringer Druck in der Druckkammer gefordert wird, muß somit die Umwälzgeschwindigkeit des Druckmediums stark gesteigert werden, was zu erhöhtem Energieverbrauch führt. Es kommt hinzu, daß für bestimmte Aufgaben die nach dem bekannten Verfahren übertragbare Wärmemenge nicht ausreichend ist.

Der Erfindung liegt die Aufgabe zugrunde, ein Verfahren der eingangs genannten Art und eine Vorrichtung zu diesem Verfahren so zu gestalten, daß die in einer Druckkammer (einem Druckkissen) einer Presse, insbesondere einer Doppelbandpresse, mit schnell bewegten fluiden Druckmitteln übertragbare Wärmemenge so gesteigert wird, daß auch in den unteren Druckbereichen eine hohe Wärmemenge übertragen werden kann.

Diese Aufgabe wird erfindungsgemäß dadurch gelöst, daß dem gasförmigen Druckmittel vor Eintritt in die Druckkammer Dampf beigemischt, mit dem Dampf-Luft-Gemisch die Preßbandrückseite in der Druckkammer beaufschlagt und eine Tröpfchenkondensation mit frei werdender Verdampfungswärme erzeugt wird, daß die Flüssigkeitströpfchen durch die turbulente Strömung verwirbelt und aufgrund der vorhandenen Heizung vor dem Austritt des Druckmittels aus der Druckkammer erneut verdampft und von dem Druckmittel aufgenommen werden.

Bei einer vorteilhaften Ausführungsform des Verfahrens ist die Teilmenge des Dampfes, die dem gasförmigen Druckmittel beigemischt wird, einstellbar.

Das im Eintrittsbereich der Druckkammer durch das noch nicht aufgeheizte Produkte gekühlte, vorzugsweise aus Stahl gefertigte Preßband wirkt in dem dem Eintritt des Druckmediums nahen Bereich der Druckkammer als Kondensator, während das durch die frei werdende Kondensationswärme aufgeheizte Produkt auch Wärme an das Preßband wieder abgibt, so daß das aufgeheizte Preßband vor dem Austritt der Luftströmung aus der Druckkammer als Verdampfer für die Wassertröpfchen wirkt, die sich an der Preßbandrückseite niedergeschlagen haben.

Um die Wärmeübertragung von einer die Druckkammer an einer Seite begrenzenden, geheizten Druckplatte oder von einer anderen Heizeinrichtung auf das Preßband zu erhöhen, kann der als Druckmedium verwendete Luftstrom vor dem Eintritt in die Druckkammer mit Wasserdampf gesättigt werden.

Weitere Merkmale der Erfindung ergeben sich aus den Unteransprüchen

Ausführungsbeispiele von Vorrichtungen zur Durchführung des erfindungsgemäßen Verfahrens sind in den Fig. 1 bis 3 der Zeichnungen dargestellt und werden im folgenden beschrieben.

Die Fig. 1 zeigt eine kontinuierlich arbeitende Presse 1, die mit einem vorzugsweise aus Stahl gefertigten endlosen Preßband 2 ausgerüstet ist, das über nicht dargestellte Umlenkwalzen geführt und durch die Umlenkwalzen angetrieben wird. Das Preßband bewegt sich in Richtung des Pfeiles 3. Mittels der Presse werden Werkstücke 4, z.B. Werkstoffbahnen, bearbeitet und mittels des angetriebenen Preßbandes 2 längs einer Druckkammer 5 kontinuierlich bewegt, die durch die Rückseite des Arbeitstrums des Preßbandes, durch eine Druckplatte 6 und durch sich am Arbeitstrum abstützende Dichtungsleisten 7 begrenzt wird, wobei diese Dichtungsleisten in einer Nut der Druckplatte 6 festgelegt sind. Die Druckplatte 6 wird aufgeheizt und weist in die Druckplatte integrierte Heizmittel auf.

Der Druck in der Druckkammer 5 wird durch ein Druckmittel erzeugt, das in der Druckkammer turbulent bewegt und in einem Kreislauf geführt wird. Hierzu ist ein U-förmig ausgebildeter Kanal 8 vorgesehen, der in dem dargestellten Ausführungsbeispiel teilweise außerhalb der Druckplatte 6 verläuft. Der Kanal 8 weist für die Umwälzung des Druckmediums eine Fördervorrichtung 9 auf, die als Ventilator ausgebildet sein kann. Ferner ist in dem Kanal ein Verdampfer 10 vorgesehen, der in dem dargestellten Ausführungsbeispiel an der Saugseite des Ventilators angeordnet ist.

Als Druckmedium wird Luft verwendet, der mittels des Verdampfers 10 Wasserdampf zugesetzt wird.

In dem Ausführungsbeispiel nach der Fig. 1 ist die Druckkammer 5 im Bereich der Wirkzone zwischen der Unterseite der Druckplatte 6 und der gegenüberliegenden Rückseite des Preßbandes spaltförmig ausgebildet.

In dem dargestellten Ausführungsbeispiel ist die Spaltdicke über die gesamte Länge der Druckkammer gleich.

Es besteht jedoch auch die Möglichkeit, die Druckkammer so auszubilden, daß sie in Laufrichtung des Preßbandes mehrere Zonen unterschiedlicher Spaltdicke aufweist.

Das Wasserdampf-Luftgemisch wird durch den vertikal sich erstreckenden Kanalstrang 11 in die Druckkammer 5 eingeführt und strömt durch den Kanalstrang 12 aus der Druckkammer 5 ab.

Die Druckkammer kann in Laufrichtung des Preßbandes wenigstens zwei Zonen unterschiedlicher Spaltdicke aufweisen. Die dem Eintritt des Wasserdampf-Luftgemisches benachbarte Zone der Druckkammer könnte mit einer Spaltdicke versehen sein, die kleiner ist als die im Austrittsbereich. Hierdurch würde im Eintrittsbereich eine erhöhte Strömungsgeschwindigkeit und damit eine intensivere Wärmeübertragung von der geheizten Druckplatte auf das Preßband erzielt, wobei in diesem Bereich durch den an der Preßbandrückseite kondensierenden Wasserdampf die Wärmemenge, die dem Preßband und damit dem Werkstück aufgegeben wird, sprunghaft erhöht wird.

Es ist aber auch möglich, die Spaltdicke im Eintrittsbereich des Druckmittels großer auszubilden als im Austrittsbereich.

In der Fig. 2 ist ein Ausführungsbeispiel aufgezeigt, bei dem die Fördervorrichtung 9 für das Druckmittel und der Verdampfer 10 in die Druckplatte 13 integriert sind.

Bei dieser Konstruktion bilden die Leitungsstränge 14,15,16 und 17 die Ringleitung für das Druckmittel, zu der eine Bypassleitung 18 angeordnet ist, in der der Verdampfer 10 vorgesehen ist.

Über Armaturen 19,20 ist die Menge des über den Verdampfer 10 geleiteten Druckmittels und damit die Teilmenge des Flüssigkeitsdampfes/Wasserdampfes einstellbar.

Bei dem Ausführungsbeispiel nach der Fig. 3 ist in Abwandlung des Ausführungsbeispiels nach der Fig. 1 der Verdampfer 10 in einer Zuführleitung 21 für das gasförmige Druckmittel angeordnet.
Die Ringleitungen nach den Fig. 1 und 2 sind ebenfalls mit einer Zuführleitung für das gasförmige Druckmittel ausgerüstet, die jedoch in diesen Figuren nicht dargestellt ist. Mittels dieser Zuführleitung können auch Leckagen, die beim Kreislauf des Druckmittels auftreten, ausgeglichen werden.

### Bezugszeichen

- 1: Presse
- 2: Preßband
- 3: Pfeil
- 4: Werkstück
- 5: Druckkammer
- 6: Druckplatte
- 7: Dichtungsleiste
- 8: Kanal
- 9: Fördervorrichtung
- 10: Verdampfer
- 11: Kanalstrang
- 12: Kanalstrang
- 13: Druckplatte
- 14: Leitungsstrang
- 15: Leitungsstrang
- 16: Leitungsstrang
- 17: Leitungsstrang
- 18: Bypassleitung
- 19: Armatur
- 20: Armatur
- 21: Zuführleitung

## Patentansprüche

1. Verfahren zum Beheizen des angetriebenen Preßbandes einer kontinuierlich arbeitenden Presse, bei der der Preßdruck durch eine gasgefüllte Druckkammer auf das Arbeitstrum des Preßbandes ausgeübt, das gasförmige Druckmedium in der Wirkzone zwischen der in ihrem Inneren geheizten Druckplatte und der Preßbandrückseite in einen durch die Druckplatte geführten kurzen Kreislauf turbulent bewegt wird und Werkstücke mittels des Preßbandes längs der Druckkammer von einem Einlaufende zu einem Auslaufende gefördert werden, **dadurch gekennzeichnet** , daß dem gasförmigen Druckmittel vor Eintritt in die Druckkammer (5) Dampf beigemischt, mit dem Dampf-Luft-Gemisch die Preßbandrückseite in der Druckkammer (5) beaufschlagt und eine Tröpfchenkondensation mit frei werdender Verdampfungswärme erzeugt wird, daß die Flüssigkeitströpfchen durch die turbulente Strömung verwirbelt und aufgrund der vorhandenen Heizung vor dem Austritt des Druckmittels aus der Druckkammer erneut verdampft und von dem Druckmittel aufgenommen werden.

2. Verfahren nach Anspruch 1, dadurch gekennzeichnet, daß die Teilmenge des Dampfes, die dem gasförmigen Druckmittel beigemischt wird, einstellbar ist.

3. Vorrichtung zur Durchführung des Verfahrens nach Anspruch 2, dadurch gekennzeichnet, daß in einer teilweise außerhalb oder innerhalb der Druckplatte (6,13) verlaufenden Ringleitung für die Umwälzung des Druckmittels eine Fördervorrichtung (9) für das Druckmittel vorgesehen ist und ein Verdampfer (10) in einer Bypassleitung (18) der Ringleitung angeordnet ist und die Menge des über den Verdampfer (10) geleiteten Druckmittels durch Armaturen (19,20) einstellbar ist.

## Claims

1. A method of heating the driven pressing belt of a continuously operating press, in which press the pressing pressure is applied by a gas-filled pressure chamber to the working run of the pressing belt, the gaseous pressure medium is turbulently moved in the active zone between the pressure plate which is heated in its interior and the rear side of the pressing belt in a short circuit which is passed through the pressure plate, and workpieces are conveyed by means of the pressing belt along the pressure chamber from an entry end to an exit end, characterised in that vapour is mixed with the gaseous pressure medium before passing into the pressure chamber (5), the rear side of the pressing belt is acted upon by the vapour-air mixture in the pressure chamber (5), and droplet condensation is produced with heat of evaporation which is given off, that the liquid droplets are put into a turbulent condition by the turbulent flow and evaporated again by virtue of the heating provided before the pressure medium issues from the pressure chamber and picked up by the pressure medium.

2. A method according to claim 1 characterised in that the amount of vapour which is mixed with the gaseous pressure medium is adjustable.

3. Apparatus for carrying out the method according to claim 2 characterised in that a conveyor device (9) for the pressure medium is provided in a ring conduit for circulation of the pressure medium, which conduit extends in part outside or inside the pressure plate (6, 13), and a vaporiser (10) is disposed in a by-pass conduit (18) of the ring conduit and the amount of the pressure medium which is passed by way of the vaporiser (10) is adjustable by valve devices (19, 20).

## Revendications

1. Procédé pour le chauffage de la bande de pressage entraînée d'une presse fonctionnant en continu, dans laquelle la pression de pressage est exercée par une chambre de pression remplie de gaz sur le brin actif de la bande de pressage, le fluide sous pression gazeux est déplacé de manière turbulente dans la zone active entre la plaque de pression chauffée de l'intérieur et le côté postérieur de la bande de pressage dans un circuit court traversant la plaque de pression et des pièces d'oeuvre sont transportées au moyen de la bande de pressage le long de la chambre de pression d'une extrémité d'entrée à une extrémité de sortie, caractérisé en ce que de la vapeur est ajoutée avant son entrée dans la chambre de pression (5) au moyen sous pression gazeux, auquel le côté postérieur de la bande de pressage est exposé dans la chambre de pression (5) et une condensation en gouttelettes avec dégagement de chaleur d'évaporation est produite, en ce que les gouttelettes de liquide sont entraînées par l'écoulement turbulent et s'évaporent à nouveau à cause du chauffage existant avant la sortie du moyen sous pression hors de la chambre de pression et sont recueillies par le moyen sous pression.

2. Procédé selon la revendication 1, caractérisé en ce que ta proportion de vapeur qui est mélangée au moyen sous pression gazeux est réglable.

3. Dispositif pour la mise en oeuvre du procédé selon la revendication 2, caractérisé en ce qu'un dispositif de transport (9) pour la circulation du moyen sous pression est prévu dans une conduite annulaire s'étendant partiellement à l'extérieur ou à l'intérieur de la plaque de pression (6, 13) et un évaporateur (10) est prévu dans une conduite de dérivation (18) de la conduite annulaire et la quantité de moyen sous pression acheminée en passant par l'évaporateur (10) est réglable à l'aide d'appareils de robinetterie (19, 20).
